# EUROPÄISCHE PATENTSCHRIFT

(11) **EP 0 474 070 B1**
(45) Veröffentlichungstag und Bekanntmachung des Hinweises auf die Patenterteilung: **30.11.1994**
(21) Anmeldenummer: 91114190.1
(22) Anmeldetag: 23.08.1991
(51) Int. Cl.: E02D 7/16, E02D 7/18, E02D 5/18

(54) **Verfahren und Vorrichtung zum Herstellen einer Schmal- oder Schlitzwand in Erdreich**
Method and device for the insertion of a narrow partition or subterraneous curtain in the earth
Méthode et dispositif pour produire un rideau étroit ou souterrain dans la terre

(30) Priorität: 31.08.1990 DE 4027596
(43) Veröffentlichungstag der Anmeldung: 11.03.1992
(73) Patentinhaber: VIBROFLOTATION AG, CH-8852 Altendorf/SZ (CH)
(72) Erfinder: Degen, Wilhelm S., CH-8810 Horgen (CH); Degen, Alexander, W-8255 Schwindegg (DE)
(74) Vertreter: Buchner, Otto, Dr.rer.nat.

(56) Entgegenhaltungen:
- DE-A- 2 236 901
- DE-A- 3 334 573
- US-A- 3 004 389
- US-A- 3 139 729
- US-A- 4 249 836
- US-A- 4 906 142

## Beschreibung

Die Erfindung betrifft ein Verfahren nach dem Oberbegriff des Anspruchs 1 sowie eine Vorrichtung zu dessen Durchführung.

Aus der DE-OS 2 236 910 ist bereits ein derartiges Verfahren bekannt, wobei die hierzu verwendete Ramme drei von einem gemeinsamen Mäkler getragene Rüttelrohre mit Führungsschwertern nahe ihren unteren Enden aufweist. Bei dem bekannten Verfahren kann nicht sicher gewährleistet werden, daß die einzelnen in Erstellrichtung der Schmalwand aufeinander folgenden, jeweils durch ein Eindringen und Ziehen der Ramme verfertigten Wandabschnitte lückenlos aneinander anschließen, um eine durchgehend wasserdichte Schmalwand zu erzielen. Auch ein dichter Abschluß zwischen den jeweils von einem Rüttelrohr verfertigten Bahnen jedes Wandabschnittes ist nicht gewährleistet. Durch geringfügige Richtungsänderungen beim Eindringen der Ramme, die insbesondere durch ungleichmäßige Beschaffenheit des Erdreichs hervorgerufen werden können, können Spalte zwischen den aufeinander folgenden Wandabschnitten bzw. Bahnen auftreten, deren Vorhandensein nicht oder erst nach Fertigstellung der Schmalwand infolge des Durchsickerns von Wasser oder anderen Flüssigkeiten festgestellt werden kann.

Aus der US-PS 4 906 142 ist ein Verfahren bekannt, bei dem zwei parallele Erdbohrer Erdreich mit aushärtendem Material vermischen, wobei zum Herstellen einer durchlaufenden verfestigten Wand einer der beiden Erdbohrer beim nächsten Eindringhub in das beim vorhergehenden Hub vom anderen Erdbohrer gebohrte und mit aushärtendem Material versehene Bohrloch eindringt. Dies soll einerseits das gegenseitige Anschließen der bei aufeinanderfolgenden Hüben hergestellten Mauerabschnitte und andererseits eine gute Durchmischung von Erdreich und aushärtendem Material beim nochmaligen Eindringen eines Erdbohrers in das gleiche Bohrloch gewährleisten. Ein unbeabsichtigtes seitliches Abweichen eines oder beider Erdbohrer von der beabsichtigten Parellelität und infolgedessen auftretende Undichtigkeiten der zu erstellenden Wand sind bei diesem Verfahren nicht feststellbar.

Ferner zeigt die US-A-4249936 bereits eine Vorrichtung dieser Art, bei der ein langgestreckter Rüttlerbalken mit Doppel-T-Querschnitt und mehreren daran befestigten Mörtelzuführdüsen eine nach hinten abstehende Rippe aufweist, die beim abermaligen Absenken des Rüttlerbalkens in das Erdreich jeweils in das beim vorherigen Herausziehen des Rüttlerbalkens verfertigte Stück der Schmalwand eintaucht und einen lückenlosen Anschluß der nacheinander hergestellten Teilstücke der Schmalwand garantieren soll. Es ist jedoch auch hier keine Kontrolle möglich, daß nicht durch unabsichtliches Verdrehen oder Schrägstellen des Rüttlerbalkens Spalten zwischen aufeinanderfolgenden Teilstücken gebildet werden. Außerdem ist der gesamte Rüttlerbalken infolge seiner Form nur mit größerem Aufwand in gleichmäßige Rüttelbewegung zu versetzen.

Schließlich ist aus der DE-A-33 34 573 ein Verfahren zur Korrektur von Abweichungen des Mäklers einer Ramme aus der Vertikalen bekannt, wobei ein neigungsabhängiger Geber über ein Regelgerät auf ein Stellglied zur Änderung der Lage des Mäklers einwirkt. Auch hierdurch kann nicht sichergestellt werden, daß ein lückenloser Anschluß von Teilstücken einer zu erstellenden Schmalwand aneinander vorhanden ist.

Durch die Erfindung soll ein Verfahren und eine Vorrichtung angegeben werden, durch die ein dichtes gegenseitiges Anschließen der nacheinander hergestellten Abschnitte einer Schmalwand oder einer dickeren Schlitzwand sowie zwischen den einzelnen Bahnen jedes Wandabschnittes sicher gewährleistet ist.

Diese Aufgabe wird bei einem Verfahren bzw. einer Vorrichtung der eingangs genannten Art erfindungsgemäß durch die Merkmale des Anspruchs 1 bzw. 6 gelöst.

Durch das Einführen des jeweils hintersten Rüttelrohres in die noch weiche Injektionsmasse, beispielsweise Beton oder dgl., des beim vorhergehenden Eindringvorgang der Ramme durch das vorderste Rüttelrohr gebohrten und verfüllten Bohrloches findet die Rüttelbewegung dieses hintersten Rüttelrohres, so lange es das Bohrloch nicht seitlich verläßt, nur einen sehr geringen Widerstand. Dieser geringe Widerstand gegen die Rüttelbewegung entspricht einer verhältnismäßig kleinen Stromaufnahme des zugehörigen Rüttelmotors. Sobald aber das hinterste Rüttelrohr durch zu große Verschiebung der Ramme oder durch Schrägstellung derselben an eine der durch das angrenzende Erdreich gebildeten festeren Wände gelangt, steigt die Stromstärke des vom Rüttelmotor aufgenommenen Stromes sprungartig an. Durch sofortige Korrektur der Lage und/oder Eindringrichtung der Ramme wird sodann die Stromaufnahme wieder auf einen minimalen Wert gebracht, wodurch sichergestellt ist, daß ein dichter Anschluß des durch die beiden vorderen Rüttelrohre und die Führungsschwerter erzeugten Wandabschnitts am vorher hergestellten Wandabschnitt erzielt wird. Durch den lückenlosen Anschluß der einzelnen Bahnen wird darüber hinaus auch die Dichtigkeit innerhalb jedes Abschnitts gewährleistet.

Das erfindungsgemäße Verfahren läßt sich bereits mit nur zwei von einem Mäkler getragenen Rüttelrohren durchführen. Bevorzugt wird die Verwendung von drei Rüttelrohren, jedoch ist die Erfindung nicht darauf eingeschränkt, sondern kann auch zur gleichzeitigen Erstellung längerer Schmal- oder Schlitzwandabschnitte noch mehr parallele Rüttelrohre an einem gemeinsamen Mäkler ohne wesentliche Nachteile verwenden.

Das Halten der Stromaufnahme auf einem Minimalwert kann sowohl durch visuelles Überwachen eines Strommeßgerätes am Fahrersitz des den Mäkler tragenden Fahrzeugs bzw. Krans und Auslösen von mechanischen Korrektureinrichtungen, oder aber gemäß Anspruch 2 durch selbsttätige Überwachung mittels dem Fachmann an sich geläufiger Regeleinrichtungen, z. B. einer Einrichtung gemäß Anspruch 7, vorgenommen werden.

Der Austritt von Injektionsmaterial des hintersten Rüttelrohrs beim Ziehen regelt sich meist von selbst durch die herrschenden Druckverhältnisse. Um aber ein Überquellen von Injektionsmaterial und einen zu hohen Druckanstieg beim hintersten Rüttelrohr zu vermeiden, kann gemäß Anspruch 3 auch der Austritt von Injektionsmaterial zumindest vorübergehend, beispielsweise gegen das obere Ende des Ziehvorgangs hin, gesperrt werden.

Gemäß Anspruch 4 kann die Überwachung der Stromaufnahme am Motor des hintersten Rüttelrohrs auch durch Registrierung mittels eines Schreibers, z.B. eines Ampère-Tiefenschreibers, erfolgen.

Zur Durchführung des erfindungsgemäßen Verfahrens wird gemäß Anspruch 6 eine Ramme mit mindestens zwei, vorzugsweise drei Rüttelrohren vorgeschlagen, wobei zweckmäßigerweise nur in den Zwischenräumen zwischen je zwei Rüttelrohren mit ihren seitlichen Enden Führungsschwerter vorgesehen sind, die zur Aufnahme der differenziellen Schwingung der Rüttler entweder über eine flexible Gummi-Metallbüchse oder durch loses Ineinandergreifen miteinander verbunden sind, und wobei das in Erstellungsrichtung der Schmal- oder Schlitzwand hinterste Rüttelrohr mit einem Meßgerät für die Stromaufnahme des zugehörigen Rüttelmotors versehen ist. Bei drei Rüttelrohren hat also nur das mittlere je ein nach vorn und hinten weisendes Führungsschwert, während das vordere Rüttelrohr nur ein nach hinten und das hinterste nur ein nach vorn weisendes Führungsschweret besitzt. Durch die Überlappung wird ein lückenloses Aneinanderschließen der ausgepreßten Injektionsmaterialien gewährleistet. Die seitlichen Enden oder Ränder können nach Anspruch 8 mit einer Art von Nut- und Federführung ineinandergreifen, so daß die Rüttelrohre stets etwa in einer Ebene gehalten werden.

In bestimmten Fällen können nach Anspruch 9 die ineinandergreifenden Führungsschwerter auch miteinander verschweißt sein, so daß vorzunehmende Richtungskorrekturen der Ramme stets auf sämtliche Teile derselben gleichmäßig übertragen werden.

Während es bei gewissen Bodenarten genügt, wenn die Führungsschwerter Hohlräume erzeugen, die dann durch das aus den Rüttelrohren austretende Injektionsmaterial mitverfüllt werden, können gemäß Anspruch 10 in besonderen Fällen auch die Führungsschwerter an die Zuführeinrichtungen für das Injektionsmaterial angeschlossen sein und Düsen zur Einleitung des Injektionsmaterials aufweisen.

Die Eindringgeschwindigkeit eines Rüttelrohrs in den Untergrund ist umso größer, je kleiner sein Durchmesser, je größer seine Rüttelfrequenz und je größer seine Schwingungsamplitude ist. Bisher bekannte Rüttelrammen wurden sowohl auf Eindringgeschwindigkeit als auch auf Verdichtungswirkung optimiert. Für die Verdichtung ist aber ein großer Durchmesser und eine kleine Frequenz wünschenswert. Üblicherweise wurden daher im Stand der Technik für die Rüttelrohre Durchmesser im Bereich von 300 - 400 mm, eine Rüttelamplitude von 8 - 23 mm und eine Rüttelfrequenz von bis zu 3000 U/min gewählt. Gemäß den Ansprüchen 5 und 11 läßt sich die Gesamtwirkung der Rüttelramme bei der Durchführung des erfindungsgemäßen Verfahrens wesentlich verbessern, wenn der Durchmesser eines Rüttelrohrs im Bereich von etwa 200 - 250 mm, vorzugsweise 230 mm, die Rüttelamplitude im Bereich von etwa 7 - 8 mm und die Rüttelfrequenz im Bereich von etwa 3600 - 4000 U/min gehalten wird.

Anhand der Figuren wird ein Ausführungsbeipiel der Erfindung für die Erstellung einer Schmalwand näher erläutert. Es zeigt:
- Fig. 1: einen schematischen Schnitt durch das Erdreich während des Eindringens einer erfindungsgemäßen Rüttelramme in dasselbe und
- Fig. 2: einen Schnitt längs der Linie II-II in Fig. 1.

Die allgemein mit 10 bezeichnete Ramme wird von einem Mäkler 12 getragen, der in nicht gezeigter Weise an einem Quermast 14 eines Krans 16 mit Führerhaus 18 hängt. Der Kran 16 fährt auf der Oberfläche 20 des Erdreichs 22 arbeitsschrittweise in Arbeitsrichtung 24 vorwärts.

Die Ramme 10 weist einen am Mäkler 12 in vertikaler Richtung verschiebbaren Rahmen 26 auf, welcher drei parallele Rüttelrohre I, II, III trägt. Jedes Rüttelrohr weist in seinem Inneren an sich bekannte Zuführeinrichtungen für Injektionsmaterial sowie Rüttelmotoren mit deren elektrischen Zuleitungen auf. Die unteren Enden der Rüttelrohre I, II, III sind in ebenfalls an sich bekannter Weise konisch ausgebildet. Das mittlere Rüttelrohr II weist je ein nach vorne und nach hinten weisendes Führungsschwert 28 nahe seinem unteren Ende auf, während das vordere Rüttelrohr III nur ein nach hinten weisendes Führungsschwert 30 und das hintere Rüttelrohr I nur ein nach vorn weisendes Führungsschwert 32 trägt. Wie aus der schematischen Darstellung der Fig. 2, in der alle Einzelheiten im Innern der Rüttelrohre weggelassen sind, ersehen werden kann, greifen die seitlichen Enden 34 der Führungsschwerter 30 und 32 in entsprechende Rillen 36 der Führungsschwerter 28 und sind mit diesen verschweißt oder lose in denselben geführt.

Der in Fig. 1 festgehaltene Zeitpunkt des Verfahrens zeigt die Ramme 10 während der Eindringphase in Richtung des Pfeils 38. Beim vorangehenden Ziehen der Ramme 10 wurden durch die drei Rüttelrohre die drei mit 40 bezeichneten Bahnen der bisher erstellten, allgemein mit 42 bezeichneten Schmalwand gebohrt und über nicht dargestellte Zuleitungen und Düsen nahe den unteren Enden der Rüttelrohre I, II, III und Führungsschwerter 28, 30 32 mit Injektionsmaterial verfüllt, während von den Führungsschwertern 28, 30, 32 zwei dazwischenliegende Bahnen 44 gebohrt und mit Injektionsmaterial verfüllt wurden. Nach Beendigung des Ziehens wurde der Kran 16 in Arbeitsrichtung 24 so weit vorwärts gefahren, daß sich die hinterste Ramme I über der vordersten Bahn 40 befindet. Hierauf beginnt die Eindringbewegung der Ramme 10 in Richtung des Pfeils 38. Die vorderen Rüttelrohre II und III dringen dabei mit ihren Führungsschwertern in das Erdreich 22 ein, während das hinterste Rüttelrohr I in die vorderste Bahn des noch weichen Injektionsmaterials abgesenkt wird. Das zugehörige Führungsschwert 32 dringt dabei teilweise auch in Erdreich 22 ein. So lange das Rüttelrohr I innerhalb der Bahn 40 verbleibt, ist die Stromaufnahme am zugehörigen Rüttelmotor gering. Sie steigt aber sofort stark an, wenn das Rüttelrohr I aus der Bahn 40 des noch weichen Injektionsmaterials herausfährt und in dichtes Erdreich 22 gerät. Bei Feststellung eines Stromanstieges wird daher sofort eine Richtungskorrektur der Ramme 10 vorgenommen, so daß das hinterste Rüttelrohr I wieder in weiches Injektionsmaterial abgesenkt wird. So kann stets eine einwandfreie Überlappung der aneinderandergrenzenden Abschnitte der Schmalwand 42 gewährleistet werden.

## Patentansprüche

1. Verfahren zum Herstellen einer Schmal- oder Schlitzwand in Erdreich mittels einer Ramme mit mindestens zwei von einem gemeinsamen Mäkler getragenen, mit je einem elektrischen Rüttelmotor versehenen Rüttelrohren, die nahe ihrem unteren Ende in Längsrichtung der Schmal- oder Schlitzwand verlaufende Führungsschwerter aufweisen, bei dem die Rüttelrohre mit den Führungsschwertern in das Erdreich eingebracht und nach dem Eindringen in das Erdreich wieder gezogen werden, wobei während des Ziehens durch Öffnungen in den Rüttelrohren ein aushärtendes Injektionsmaterial in die entstehenden Hohlräume im Erdreich eingeleitet wird, dadurch gekennzeichnet, daß nach dem Ziehen der Ramme beim erneuten, gegenüber dem vorhergehenden Ausführungsschritt in Erstellungsrichtung der Schmal- oder Schlitzwand versetzten Eindringen in das Erdreich das in Erstellungsrichtung hinterste Rüttelrohr in das noch nicht ausgehärtete Injektionsmaterial eingeführt wird, welches den beim vorhergehenden Eindringen vom vordersten Rüttelrohr erzeugten Hohlraum, ausfüllt, daß während des Eindringens der Ramme die Stromaufnahme des Rüttelmotors des hintersten Rüttelrohrs gemessen wird, und daß die gemessene Stromaufnahme mittels Korrektur der Lage und/oder Eindringrichtung der Ramme auf einem Minimalwert gehalten wird, so daß die von den einzelnen Rüttelrohren und den Führungsschwertern erzeugten und mit Injektionsmaterial verfüllten Hohlräume lückenlos aneinander anschließen.

2. Verfahren nach Anspruch 1, dadurch gekennzeichnet, daß der Minimalwert selbsttätig mittels einer Regeleinrichtung eingeregelt wird.

3. Verfahren nach Anspruch 1 oder 2, dadurch gekennzeichnet, daß der Austritt von Injektionsmaterial aus dem hintersten Rüttelrohr beim Ziehen der Ramme zeitweise gesperrt wird.

4. Verfahren nach einem der vorhergehenden Ansprüche, dadurch gekennzeichnet, daß die gemessene Stromaufnahme mittels eines Schreibers registriert wird.

5. Verfahren nach einem der vorhergehenden Ansprüche, dadurch gekennzeichnet, daß eine Rüttelamplitude von etwa 7 - 8 mm und eine Rüttelfrequenz von etwa 3600 - 4000 U/min eingehalten wird.

6. Ramme zur Durchführung des Verfahrens nach einem der vorhergehenden Ansprüche, die mindestens zwei von einem gemeinsamen Mäkler (12) getragene, mit Rüttelmotoren versehene Rüttelrohre (I,II,III) mit in Richtung der Schmal- oder Schlitzwand (42) verlaufenden Führungsschwertern (28,30,32) aufweist, und bei der Düsen zur Einleitung von Injektionsmaterial an den unteren Enden der Rüttelrohre vorgesehen sind, dadurch gekennzeichnet, daß Führungsschwerter (28,30,32) nur in den Zwischenräumen zwischen je zwei Rüttelrohren (I,II,III) angeordnet sind, daß die Stirnenden der im gleichen Zwischenraum angeordneten Führungsschwerter (28,30; 28,32) entweder über eine flexible Gummi-Metallbüchse oder durch gegenseitiges loses Ineinandergreifen miteinander verbunden sind, und daß der Rüttelmotor des in Erstellungsrichtung der Schmal- oder Schlitzwand (42) hintersten Rüttelrohrs (I) mit einem seine Stromaufnahme messenden Strommeßgerät versehen ist.

7. Ramme nach Anspruch 6, dadurch gekennzeichnet, daß das Strommeßgerät mit einer die Stromaufnahme auf ein Minimum einregelnden Einrichtung zur Korrektur der Lage und/oder der Eindringrichtung der Ramme (10) verbunden ist.

8. Ramme nach Anspruch 6 oder 7, dadurch gekennzeichnet, daß jeweils das Stirnende (34) eines Führungsschwertes (30,32) nach Art einer Nut- und Federverbindung in einer Rille (36) am Stirnende des zugehörigen anderen Führungsschwertes (28) aufgenommen ist.

9. Ramme nach Anspruch 8, dadurch gekennzeichnet, daß die ineinandergreifenden Enden (34,36) miteinander verschweißt sind.

10. Ramme nach einem der Ansprüche 6 bis 9, dadurch gekennzeichnet, daß Düsen zur Einleitung von Injektionsmaterial auch an den unteren Enden der Führungsschwerter (28,3032) vorgesehen sind.

11. Ramme nach einem der Ansprüche 6 bis 10, dadurch gekennzeichnet, daß die Rüttelrohre (I,II,III) einen Durchmesser von etwa 200 - 250 mm besitzen.

## Claims

1. A process for the production of a narrow partition or subterraneous curtain in the ground by means of a pile driver having at least two vibrating pipes borne by a common guide rail, each provided with an electric vibrating motor, which close to their lower end comprise guide struts extending in the longitudinal direction of the narrow partition or subterraneous curtain, in which process the vibrating pipes are introduced with the guide struts into the ground and after penetrating the ground are withdrawn again, during withdrawal a hardenable injection material is introduced through apertures in the vibrating pipes into the cavities in the ground produced as a result,
**characterised in that**, after withdrawing the pile driver, during the repeated penetration into the ground offset in the construction direction of the narrow partition or subterraneous curtain in relation to the preceding step, the rearmost vibrating pipe in the construction direction is inserted into the not yet hardened injection material, which fills the cavity produced by the foremost vibrating pipe during the preceding penetration,
**in that** during the penetration of the pile driver the current consumption of the vibrating motor of the rearmost vibrating pipe is measured,
**and in that** the measured current consumption is kept to a minimum value by correcting the position and/or penetration direction of the pile drivers so that the cavities produced by the individual vibrating pipes and the struts and filled with injection material adjoin one another without any gaps.

2. A process according to Claim 1,
**characterised in that** the minimum value is automatically regulated by means of a regulating device.

3. A process according to Claim 1 or 2,
**characterised in that** the delivery of injection material from the rearmost vibrating pipe is at times prevented when the pile driver is withdrawn.

4. A process according to one of the preceding Claims,
**characterised in that** the measured current consumption is registered by means of a recorder.

5. A process according to one of the preceding Claims,
**characterised in that** a vibration amplitude of roughly 7 - 8 mm and a vibration frequency of roughly 3600 - 4000 U/min is observed.

6. A pile-driver for performing the process according to one of the preceding Claims, which comprises at least two vibrating pipes (I, II, III) borne by a common guide rail (12) and provided with vibrating motors, and having struts (28, 30, 32) extending in the direction of the narrow partition or subterraneous curtain (42), and in which nozzles are provided for the introduction of injection material at the lower ends of the vibrating pipes ,
**characterised in that** guide struts (28, 30, 32) are disposed only in the spaces between each of said two vibrating pipes (I, II, III).
**in that** the front ends of the guide struts (28, 30; 28, 32) disposed in the same space are connected to one another either via a flexible rubber-metal sleeve or by mutual loose interlocking,
**and in that** the vibrating motor of the rearmost vibrating pipe (I) in the construction direction of the narrow partition or subterraneous curtain (42) is provided with a current-measuring instrument measuring its current consumption.

7. A pile driver according to Claim 6,
**characterised in that** the current-measuring instrument is connected to an appliance regulating the current consumption to a minimum for the correction of the position and/or the direction of penetration of the pile driver (10).

8. A pile driver according to Claim 6 or 7,
**characterised in that** the front end (34) of a guide strut (30, 32) is housed in the manner of a tongue and groove connection in a slot (36) at the front end of the other associated guide strut (28).

9. A pile driver according to Claim 8,
**characterised in that** the engaging ends (34, 36) are welded together.

10. A pile driver according to one of Claims 6 to 9,
**characterised in that** nozzles for the introduction of injection material are also provided on the lower ends of the guide struts (28, 30, 32).

11. A pile driver according to one of Claims 6 to 10,
**characterised in that** the vibrating pipes (I, II, III) have a diameter of roughly 200 - 250 mm.

## Revendications

1. Procédé pour réaliser une paroi mince ou un rideau souterrain au moyen d'une sonnette avec au moins deux tubes vibrants portés par une jumelle commune et munis chacun d'un moteur électrique à secousse, ces tubes comportant au voisinage de leurs extrémités inférieures des lames de guidage s'étendant en direction longitudinale de la paroi minces ou du rideau souterrain, procédé dans lequel les tubes vibrants avec leurs lames de guidage sont mis en oeuvre sur le terrain et après la pénétration dans le terrain sont à nouveau extraits, tandis que pendant cette extraction, un matériau d'injection durcissant est introduit par l'intermédiaire d'orifices dans les tubes vibrants dans les espaces creux formés dans le terrain,
procédé caractérisé en ce qu'après l'extraction de la sonnette, lors d'une nouvelle pénétration dans le terrain décalée en direction de l'établissement de la paroi mince ou du rideau souterrain par rapport à l'étape d'exécution précédente, le tube vibrant situé le plus en arrière dans la direction d'exécution est introduit dans le matériau d'injection non encore durci qui rempli l'espace vide produit lors de la précédente pénétration par le tube vibrant placé le plus en avant, en ce que pendant la pénétration de la sonnette, la consommation de courant du moteur du tube vibrant situé le plus en arrière est mesurée, et en ce que la consommation de courant ainsi mesurée est maintenue à une valeur minimale par correction de la position et/ou de la direction de pénétration de la sonnette, si bien que les espaces creux produits par les différents tubes vibrants et les lames de guidage et remplis de matériau d'injection se raccordent les uns aux autres en continu.

2. Procédé selon la revendication 1, caractérisé en ce que la valeur minimale est réglée automatiquement au moyen d'un dispositif de réglage.

3. Procédé selon la revendication 1 ou la revendication 2, caractérisé en ce que la sortie du matériau d'injection hors du tube vibrant situé le plus en arrière est arrêtée temporairement lors de l'extraction de la sonnette.

4. Procédé selon une des précédentes revendications, caractérisé en ce que la consommation de courant mesurée est enregistrée par un appareil enregistreur.

5. Procédé selon une des précédentes revendications, caractérisé en ce qu'une amplitude de vibration environ de 7 à 8 mm et une fréquence de vibration environ de 3600 à 4000 U/min est maintenue.

6. Sonnette pour la mise en oeuvre du procédé selon une des précédentes revendications, sonnette comportant au moins deux tubes vibrants (I, II, III) munis de moteur à secousse est portée par un jumelle commune (12), avec des lames de guidage (28, 30, 32) s'étendant en direction de la paroi mince ou du rideau souterrain (42), sonnette dans laquelle les buses pour l'introduction du matériau d'injection sont prévues aux extrémités inférieures des tubes vibrants,
sonnette caractérisée en ce que les lames de guidage (28, 30, 32) sont seulement disposées dans les espaces intermédiaires entre deux tubes vibrants (I, II, III), en ce que les extrémités frontales des lames de guidage (28, 30 ; 28, 32) disposées dans le même espace intermédiaire, sont reliées ensemble soit par une fourrure flexible caoutchouc-métal, soit par interpénétration libre réciproque, et en ce que le moteur à secousse du tube vibrant (I) situé le plus en arrière dans la direction d'établissement de la paroi mince ou du rideau souterrain (42) est muni d'un appareil de mesure du courant mesurant sa consommation de courant.

7. Sonnette selon la revendication 6, caractérisée en ce que l'appareil de mesure du courant est reliée à un dispositif réglant à un minimum la consommation de courant pour permettre la correction de la position et/ou de la direction de pénétration de la sonnette (10).

8. Sonnette selon la revendication 6 ou la revendication 7, caractérisée en ce que respectivement l'extrémité frontale (34) d'une lame de guidage (30, 32) est logée à la façon d'un assemblage gorge et ressort dans une rainure (36) à l'extrémité frontale de l'autre lame de guidage (28) correspondante.

9. Sonnette selon la revendication 8, caractérisée en ce que les extrémités venant en prise l'une dans l'autre (34, 36) sont soudées entre elles.

10. Sonnette selon une des revendications 6 à 9, caractérisée en ce que des buses pour l'introduction d'un matériau d'injection sont également prévues aux extrémités inférieures des lames de guidage (28, 30, 32).

11. Sonnette selon une des revendications 6 à 10, caractérisée en ce que les tubes vibrants (I, II, III) ont un diamètre de 200 à 250 mm environ.
